# EUROPÄISCHE PATENTSCHRIFT

(11) **EP 0 464 323 B1**
(45) Veröffentlichungstag und Bekanntmachung des Hinweises auf die Patenterteilung: **12.10.1994**
(21) Anmeldenummer: 91105796.6
(22) Anmeldetag: 11.04.1991
(51) Int. Cl.: F24C 15/10, H05B 3/74

(54) **Kochfeld**
Cooking hob
Plaque de cuisson

(30) Priorität: 03.07.1990 DE 9010072 U
(43) Veröffentlichungstag der Anmeldung: 08.01.1992
(73) Patentinhaber: Bosch-Siemens Hausgeräte GmbH, 81669 München (DE)
(72) Erfinder: Gressenich, Klaus, Dipl.-Ing., W-8221 Stein a.d. Traun (DE)

(56) Entgegenhaltungen:
- EP-A- 0 313 137
- DE-A- 3 433 880
- DE-U- 8 801 334
- DE-U- 8 804 925
- US-A- 3 406 279
- PATENT ABSTRACTS OF JAPAN vol. 10, no. 181 (M-492)(2237) 25. Juni 1986 & JP-A-61 029 626 ( MATSUSHITA ) 10. Februar 1986

## Beschreibung

Die Erfindung bezieht sich auf ein Kochfeld gemäß dem Oberbegriff des Anspruchs 1.

Bei Glaskeramik-Kochfeldern ist es üblich, auf der ebenen Stellflache ein Dekor aufzudrucken, insb. zum Zwecke der Markierung der einzelnen beheizbaren Kochflächen. Hierbei besteht das Problem, daß durch verschieben von Geschirr oder Töpfen mit rauhen Boden das Dekor nach und nach abgerieben wird. Diese Nachteile werden gemaß einem anderen Vorschlag (DE-GM 88 01 334.0) dadurch weitgehend vermieden, daß in der Stellfläche der Platte an den Stellen des vorgesehenen Dekors Vertiefungen vorgesehen sind, die mit einem Dekormaterial, z.B. mit einer druckfähigen Dekorfarbe ausgefüllt sind.

Ferner ist eine Kochfläche mit glaskeramischer Platte bekannt (EP-A-03 13 137), bei der die obere Stellfläche glatt ist und die Plattenunterseite außerhalb des Kochbereiches eine aufgerauhte Struktur besitzt, wodurch der Lichtdurchtritt im Kochbereich unterschiedlich ist zu demjenigen außerhalb dieses Kochbereiches. Eine ähnliche Wirkung wird erzielt bei einer Kochplatte gemäß DE 35 03 576 A1, wo außerhalb des Kochbereiches die Plattenunterseite zusätzlich noch mit einer lichtundurchlässigen Beschichtung versehen ist.

Der Erfindung liegt die Aufgabe zugrunde, die Markierungen noch weiter zu vereinfachen und unzerstörbar zu gestalten.

Diese Aufgabe wird erfindungsgemäß gelöst durch die im Kennzeichnungsteil des Patentanspruches 1 angegebenen Merkmale.

In einfacher Weise sind diese Markierungen hergestellt durch Einarbeitung von geringfügigen Vertiefungen in die Plattenoberfläche, z.B. durch Laser-Technik derart, daß die Oberfläche der Vertiefungen eine größere Rauhigkeit (Mattierung) besitzt als die übrige Plattenoberfläche. In jedem Falle ist durch die unterschiedliche Oberflächenstruktur gleich welcher Art gewährleistet, daß aufgrund des gegenüber dem übrigen Plattenmaterial unterschiedlichen optischen Reflexionsverhaltens bzw. des unterschiedlichen optischen Brechungsquotienten die Markierungen deutlich erkennbar sind. Solche optisch gut erkennbare Materialstrukturen können nicht nur an der die Stellfläche des Kochfeldes bildenden Plattenoberfläche, sondern auch an jeder anderen Stelle der Plattenoberfläche vorgesehen sein.

Die Erfindung ist anhand eines in der Zeichnung dargestellten Ausführungsbeispieles nachstehend erläutert.
- Fig. 1: zeigt in perspektivischer Darstellung ein elektrisches Kochfeld und
- Fig. 2: in vergrößerter Darstellung ausschnittsweise einen Schnitt entlang der Linie II-II in Fig. 1.

Das in den Figuren dargestellte Kochfeld besitzt eine Platte 1 aus glaskeramischem Material, die eingefaßt ist von einem Rahmen 2. Ein solches Kochfeld ist einsetzbar in einen entsprechenden Ausschnitt einer Küchen-Arbeitsplatte. Unterhalb der Platte 1 sind mehrere, nicht weiter dargestellte elektrische Heizkörper, z.B. Strahlungsheizkörper, angeordnet. Zur Markierung oder Kennzeichnung der entsprechenden Kochflächen unmittelbar oberhalb dieser Heizkörper besitzt die Platte 1 Markierungen 3 in Form von kreisrunden oder ovalen Linien, die kreisrunde bzw. konzentrische Kochflächen 4, 5, 6, 7 sowie eine ovale Kochfläche 8 in ihren Umrissen kennzeichnen. Wie insb. die Schnittdarstellung gemäß Fig. 2 zeigt, werden diese Markierungen 3 bzw. 3' gebildet durch linienförmige Material- bzw. Oberflächenstrukturen, die von der Material- bzw. Oberflächenstruktur des angrenzenden Plattenmaterials unterschiedlich ist. In Fig. 2 ist angedeutet, daß in die Plattenoberfläche eingearbeitete Vertiefungen 9 vorgesehen sind mit einer Oberflächenstruktur, die eine größere Rauhigkeit hat als die Oberflächenstruktur der Platte 1. Es genügt, wenn diese Vertiefungen 3 eine Tiefe von wenigen hundertstel Millimeter besitzen; gegebenenfalls genügt ein leichtes, linienförmgies oder auch punktförmiges Aufrauhen der Plattenoberfläche, wie an der Stelle 3' in Fig. 1 verdeutlicht. In einfacher Weise kann eine solche unterschiedliche Material- oder Oberflächenstruktur mittels Laser-Technik erzeugt werden.

## Patentansprüche

1. Kochfeld mit einer ebenen, durch eine Platte aus Glas oder glaskeramischem Material gebildeten Geschirr-Stellfläche, die insb. zur Kennzeichnung der beheizbaren Kochflächen Markierungen, gebildet durch linienförmige, durch Materialabtragung gebildete Unterbrechungen der ansonsten glatten Oberfläche, aufweist, **dadurch gekennzeichnet**, daß die linienförmigen Unterbrechungen (3) ausschließlich durch in die Plattenoberfläche eingearbeitete Vertiefungen (9) gebildet sind, deren Oberflächen rauh strukturiert sind.

2. Kochfeld nach Anspruch 1, dadurch gekennzeichnet, daß die Markierungen (3) durch in die Plattenoberfläche eingearbeitete Vertiefung (9) gebildet sind, deren Oberflächenstruktur von derjenigen der diese umgebenden Oberflächen z.B. durch Mattierung unterschiedlich ist.

## Claims

1. Cooking field with a planar crockery support surface which is formed by a plate of glass or glass-ceramic material and which in particular for the identification of the heatable cooking surfaces displays markings which formed by line-shaped interruptions, which are formed by removal of material, of the otherwise smooth surface, characterised thereby, that the line-shaped interruptions (3) are formed exclusively by depressions (9), which are worked into the plate surface and the surfaces of which are structured to be rough.

2. Cooking field according to claim 1, characterised thereby, that the markings (3) are formed by a depression (9), which is worked into the plate surface and the surface structure of which differs from that of the surfaces surrounding it, for example due to frosting.

## Revendications

1. Table de cuisson comportant un plan de pose pour la vaisselle qui est constitué par une plaque de verte ou de matériau vitro-céramique et qui, pour le repérage des zones de cuisson chauffées, présente des marques constituées par des discontinuités en forme de lignes dans la surface lisse par ailleurs, lesquelles discontinuités sont obtenues par enlèvement de matière, caractérisée par le fait que les discontinuités (3) en forme de lignes sont exclusivement constituées par des creux (9) qui sont aménagés dans la surface de la plaque et dont les surfaces présente une rugosité.

2. Table de cuisson selon la revendication 1, caractérisée par le fait que les marques (3) sont constituées par des creux (9) qui sont aménagés dans la surface de la plaque et dont la structure superficielle diffère de celle des surfaces voisines, par exemple est rendue mat.
